# EUROPÄISCHE PATENTSCHRIFT

(11) **EP 1 643 520 B1**
(45) Veröffentlichungstag und Bekanntmachung des Hinweises auf die Patenterteilung: **19.09.2007**
(21) Anmeldenummer: 05018612.1
(22) Anmeldetag: 26.08.2005
(51) Int. Cl.: H01H 35/26, H01H 35/34

(54) **Druckschalter mit Schutz der Membran gegen Überdehnung**
Pressure switch with protection against membrane overexpansion
Interrupteur à pression avec protection contre l'allongement excessif de la membrane

(30) Priorität: 29.09.2004 DE 102004047293
(43) Veröffentlichungstag der Anmeldung: 05.04.2006
(73) Patentinhaber: TRW Automotive Electronics & Components GmbH & Co. KG, 78315 Radolfzell (DE)
(72) Erfinder: Trisner, Markus, 78333 Stockach (Espasingen) (DE); Korherr, Joachim, 78359 Orsingen-Nenzingen (DE)
(74) Vertreter: Degwert, Hartmut

(56) Entgegenhaltungen:
- DE-C1- 3 541 298
- US-B1- 6 255 609

## Beschreibung

Die Erfindung betrifft das Gebiet der Druckschalter für Drücke bis zu einem maximal zulässigen Druck.

Bei bekannten Druckschaltern wirkt ein Druck auf eine Membran. Infolge dieses Druckes erfährt die Membran eine Durchbiegung und wird dadurch gedehnt. Diese Durchbiegung entspricht einem Hub, der z.B. über einen Stößel auf ein elektrisches Kontaktsystem übertragen werden kann. Die Durchbiegung der Membran unter Druck muß durch einen Anschlag begrenzt werden, da diese sonst bei zu hohem Druck überdehnt werden kann. Üblicherweise verhindert ein mechanischer Anschlag diese Überdehnung. Speziell bei Membranen aus Metall, die nur wenig gedehnt werden können, muß ein entsprechender Anschlag sehr genau sein. Herkömmlicherweise werden diese Anschläge durch spanende oder pressende Bearbeitung hergestellt. Sie unterliegen damit immer Fertigungstoleranzen, was bedeutet, daß entweder der maximal zulässige Hub der Membran nicht ausgenützt oder aber überschritten wird. Bei Überschreitung des maximal zulässigen Hubs kann die Membran beschädigt werden.

Ein Beispiel von Druckschalter mit mechanischer Anschlag wird in DE-C-3541298 offenbart.

Es soll ein Druckschalter geschaffen werden, mit einem mechanischen Anschlag für die Membran, an dem die Membran bei Beaufschlagung mit dem maximal zulässigen Druck vollflächig anliegt.

Ferner soll ein Verfahren bereitgestellt werden, mit dem ein Druckschalter hergestellt werden kann, der einen mechanischen Anschlag für die Membran aufweist, an dem die Membran bei Beaufschlagung mit dem maximal zulässigen Druck vollflächig anliegt.

Der erfindungsgemäße Druckschalter für Drücke bis zu einem maximal zulässigen Druck pₘₐₓ weist ein Gehäuse und eine Membran auf, wobei die Membran im Gehäuse befestigt ist. Die Membran weist eine Seite auf, auf die ein Druck einwirken kann und wird durchgebogen, wenn ein Druck auf sie einwirkt. Die Membran ist dabei so im Gehäuse befestigt, daß die Durchbiegung der Membran zu einer Ausdehnung führt. Der Druckschalter umfaßt weiterhin eine Vorrichtung, die die Membrandurchbiegung in einen Hub umsetzt, sowie ein elektrisches Kontaktsystem, das mit der Vorrichtung zusammenwirkt. Die Vorrichtung bewirkt, daß eine Membrandurchbiegung zu einer Betätigung des elektrischen Kontaktsystems führt. Der Druckschalter umfaßt weiterhin einen gegossenen Anschlag, der einen Hohlraum zwischen einer Innenwand des Gehäuses und der dem Druck abgewandten Seite der Membran vollständig ausfüllt, wenn die Membran mit dem maximal zulässigen Druck pₘₐₓ beaufschlagt ist.

Die Erfindung stellt auch ein Verfahren bereit zur Herstellung eines Druckschalters für Drücke bis zu einem maximal zulässigen Druck pₘₐₓ. Das Verfahren umfaßt folgende Schritte: Befestigen einer Membran in einem Gehäuse, wobei die Membran eine Seite aufweist, auf die ein Druck p einwirken kann; Beaufschlagen der Membran mit dem maximal zulässigen Druck pₘₐₓ, wodurch die Membran durchgebogen wird; Ausfüllen eines Hohlraums, der sich zwischen einer Gehäuseinnenwand und einer Seite der Membran bildet, die dem Druck abgewandt ist, mit einer flüssigen Vergußmasse, während der maximal zulässige Druck pₘₐₓ aufrecht erhalten wird.

Durch das Aushärten der Vergußmasse entsteht der gegossene Anschlag, der den Hohlraum vollständig ausfüllt. Als Vergußmassen können beispielsweise Polyurethan- oder Epoxidharze Verwendung finden. Das Aushärten kann durch Wärmezufuhr (z.B. induktiv) beschleunigt werden. Eine andere Möglichkeit, die Aushärtung zu beschleunigen, ist durch Lichteinwirkung gegeben. Die bei spanender oder pressender Bearbeitung unvermeidlichen Fertigungstoleranzen entfallen. Der Anschlag ist jeweils individuell an die Membran angepaßt und kann somit auch Fertigungstoleranzen der Membran ausgleichen. Die Membran liegt bei Einwirken des maximal zulässigen Drucks pₘₐₓ vollflächig am Anschlag an. Damit kann es nicht zu einer lokalen Überdehnung kommen.

Vorzugsweise handelt es sich bei der Vorrichtung zur Übertragung der-Membrandurchbiegung um einen Stößel, der vom Gehäuse geführt wird.

In einer bevorzugten Ausführungsform besteht die Membran aus Metall.

In einer weiteren bevorzugten Ausführungsform besteht der Anschlag aus einer gehärteten Vergußmasse.

Vorzüge und Besonderheiten der Erfindung werden anhand der nachstehenden Erläuterungen ersichtlich, die auf die Zeichnung Bezug nehmen. Darin ist
- Figur 1 eine Schnittdarstellung eines Druckschalters nach dem Stand der Technik mit einer Membran im nicht-ausgedehnten Zustand;
- Figur 2 eine Schnittdarstellung eines Druckschalters nach dem Stand der Technik mit einer Membran, die mit einem Druck kleiner dem maximal zulässigen Druck beaufschlagt ist;
- Figur 3 eine Schnittdarstellung eines Druckschalters nach dem Stand der Technik, wobei die Membran mit einem Druck größer dem maximal zulässigen Druck beaufschlagt ist;
- Figur 4 eine Schnittdarstellung eines erfindungsgemäßen Druckschalters, bei dem die Membran mit dem maximal zulässigen Druck pₘₐₓ beaufschlagt ist; und
- Figur 5 eine Schnittdarstellung durch einen erfindungsgemäßen Druckschalter, bei dem die Membran unbelastet ist.

Figur 1 zeigt in einer Schnittdarstellung einen Ausschnitt aus einem Druckschalter in herkömmlicher Technik mit seinen wesentlichen Teilen. In einem Gehäuse 1 ist eine Membran 2 befestigt, die in einem Zustand gezeigt wird, in dem kein Druck auf die Membran einwirkt. Die Gehäuseinnenwand ist so bearbeitet, daß Anschlagsflächen 3 entstehen, die eine Überdehnung der Membran 2 verhindern sollen. Ein Stößel 4 dient zur Umsetzung der Membrandurchbiegung in einen Hub, der an ein nicht dargestelltes elektrisches Kontaktsystem weitergeleitet wird.

Figur 2 zeigt den gleichen Druckschalter bei Beaufschlagung mit einem Druck p, der kleiner ist als der maximal zulässige Druck Pₘₐₓ. Aufgrund der Fertigungstoleranzen bei der Herstellung der Anschlagflächen 3 liegt die Membran 2 bereits an einigen Stellen am Anschlag an, obwohl der maximal zulässige Druck pₘₐₓ noch nicht erreicht ist. Die Lage der Membran 2 im drucklosen Zustand ist gestrichelt angedeutet. Stößel 4 ist um einen Hub s ausgelenkt.

Die Schnittdarstellung in Figur 3 zeigt einen entsprechenden Druckschalter, bei dem bedingt durch Fertigungstoleranzen die Membran 2 die Anschlagsflächen 3 noch nicht oder zumindest nicht vollflächig berührt, obwohl Druck p bereits den maximal zulässigen Druck pₘₐₓ erreicht oder sogar überschritten hat. Der maximal mögliche Hub s wird um eine Strecke Δs unterschritten. Der mögliche Hub wird also nicht vollständig ausgenutzt. Die Membran kann überdehnt werden.

Um die mit den Fertigungstoleranzen einhergehenden Probleme zu lösen, wird bei dem erfindungsgemäßem Druckschalter ein anderer Weg zur Herstellung eines Anschlags beschritten.

Figur 4 zeigt einen Ausschnitt aus einem erfindungsgemäßen Druckschalter während des Herstellungsprozesses. Ein Gehäuse 1 weist eine gleichmäßige Wandstärke auf, es ist keine Anschlagsfläche eingearbeitet. Eine Membran 2 ist mit ihrem Umfangsrand am Gehäuse 1 eingespannt und wird mit einem maximal zulässigen Druck pₘₐₓ beaufschlagt. Die Membran 2 befindet sich daher im maximal zulässigen gedehnten Zustand. Ein Stößel 4 ist um den maximalen Hub s ausgelenkt. Zwischen Gehäuseinnenwand und Membran ist ein Hohlraum gebildet. Dieser Hohlraum wird jetzt durch eine Öffnung 7 des Gehäuses 1 mit einer flüssigen Vergußmasse ausgefüllt, um einen Anschlag 5 mit einer optimal angepaßten Anschlagsfläche 6 (Figur 5) zu gießen. Anschließend wird die Vergußmasse ausgehärtet. Dieser Vorgang kann durch induktive Wärmezufuhr beschleunigt werden. Je nach verwendetem Material ist auch eine Beschleunigung durch Lichtzufuhr möglich. Nach dem Aushärten der Vergußmasse kann der Druck pₘₐₓ weggenommen werden.

Figur 5 zeigt den erfindungsgemäßen Druckschalter nach Aushärten der Vergußmasse. Membran 2 ist im unbelasteten Zustand, es wirkt kein Druck auf den Druckschalter. Stößel 4 ist nicht ausgelenkt. Die ausgehärtete Vergußmasse, beispielsweise ein Polyurethanharz oder ein Epoxidharz, bildet einen Anschlag 5, der den Hohlraum aus Figur 4 vollständig einnimmt. Anschlag 5 hat eine Anschlagsfläche 6, an der die Membran 2 bei Beaufschlagung mit dem maximalen Druck pₘₐₓ ganzflächig anliegt. Mit dem Anschlag 5 ist gewährleistet, daß die Membran 2 nicht überdehnt wird, aber der maximal mögliche Hub s ausgenutzt wird.

## Patentansprüche

1. Druckschalter für Drücke bis zu einem maximal zulässigen Druck (pₘₐₓ), der folgendes umfaßt:
- ein Gehäuse (1);
- eine Membran (2), die im Gehäuse (1) befestigt ist und eine Seite aufweist, auf die ein Druck-p einwirken kann, wobei die Membran (2) durchgebogen wird, wenn Druck p auf sie einwirkt;
- eine Vorrichtung (4), die die Membrandurchbiegung in einen Hub umsetzt;
- ein elektrisches Kontaktsystem, das mit der Vorrichtung (4) zusammenwirkt,
**dadurch gekennzeichnet, daß** der Druckschalter auch folgender umfasst.
- einen gegossenen Anschlag (5), der einen Hohlraum zwischen einer Innenwand des Gehäuses und der dem Druck p abgewandten Seite der Membran (2) vollständig ausfüllt, wenn die Membran (2) mit dem maximal zulässigen Druck (pₘₐₓ) beaufschlagt ist.

2. Druckschalter nach Anspruch 1, wobei die Vorrichtung zur Umsetzung der Membrandurchbiegung in einen Hub ein Stößel ist, der vom Gehäuse geführt wird.

3. Druckschalter nach einem der vorangegangenen Ansprüche, wobei die Membran aus Metall besteht.

4. Druckschalter nach einem der vorangegangenen Ansprüche, wobei der gegossene Anschlag aus gehärteter Vergußmasse besteht.

5. Druckschalter nach Anspruch 4, wobei die Vergußmasse ein Polyurethan-oder Epoxidharz ist.

6. Verfahren zur Herstellung eines Druckschalters für Drücke bis zu einem maximal zulässigen Druck (pₘₐₓ) nach Anspruch 1, das folgende Schritte umfaßt:
- Befestigen einer Membran (2) in einem Gehäuse (1), wobei die Membran (2) eine Seite aufweist, auf die ein Druck p einwirken kann;
- Beaufschlagen der Membran (2) mit dem maximal zulässigen Druck (pₘₐₓ), wodurch die Membran (2) durchgebogen wird;
- Ausfüllen eines Hohlraums (3), der sich zwischen einer Gehäuseinnenwand und einer Seite der Membran (2) bildet, die dem Druck abgewandt ist, mit einer flüssigen Vergußmasse, während der maximal zulässige Druck. (pₘₐₓ) aufrecht erhalten wird;
- Aushärten der Vergußmasse.

## Claims

1. A pressure switch for pressures up to a maximum permissible pressure (pₘₐₓ), comprising the following:
- a housing (1);
- a membrane (2) that is fastened in the housing (1) and that has a face on which a pressure p can act, the membrane (2) being bent when pressure p acts on it;
- a device (4) that converts the bending movement of the membrane into a stroke;
- an electric contact system that interacts with the device (4),
**characterized in that** the pressure switch also comprises the following:
- a cast stop (5) that completely fills a cavity between an inner wall of the housing and the face of the membrane (2) facing away from the pressure p when the membrane (2) is exposed to the maximum permissible pressure (pₘₐₓ).

2. The pressure switch according to claim 1, in which the device for converting the bending movement of the membrane into a stroke is a plunger that is guided by the housing.

3. The pressure switch according to either of the preceding claims, in which the membrane is made of metal.

4. The pressure switch according to any of the preceding claims, in which the cast stop is made of hardened casting compound.

5. The pressure switch according to claim 4, in which the casting compound is a polyurethane resin or an epoxy resin.

6. A method of producing a pressure switch for pressures up to a maximum permissible pressure (pₘₐₓ) according to claim 1, comprising the following steps:
- fastening a membrane (2) in a housing (1), the membrane (2) having a face on which a pressure p can act;
- exposing the membrane (2) to the maximum permissible pressure (pₘₐₓ), as a result of which the membrane (2) is bent;
- filling a cavity (3) that forms between an inner wall of the housing and a face of the membrane (2) facing away from the pressure with a liquid casting compound while the maximum permissible pressure (pₘₐₓ) is maintained;
- curing the casting compound.

## Revendications

1. Interrupteur à pression pour des pression allant jusqu'à une pression maximum (pₘₐₓ) admissible, comprenant les éléments suivants:
- un boîtier (1);
- une membrane (2) qui est fixée dans le boîtier et qui présente une face sur laquelle peut agir une pression p, la membrane (2) étant infléchie lorsqu'une pression p agit sur elle ;
- un dispositif (4) qui convertit l'inflexion de la membrane en une course ;
- un système de contact électrique qui coopère avec le dispositif (4), **caractérisé en ce que** l'interrupteur à pression comprend aussi l'élément suivant :
une butée moulée (5) qui remplit entièrement une cavité entre une paroi intérieure du boîtier et le côté de la membrane (2) qui est détourné de la pression p lorsque la membrane (2) est sollicitée par la pression maximum (pₘₐₓ) admissible.

2. Interrupteur à pression selon la revendication 1, dans lequel le dispositif de conversion de l'inflexion de la membrane en une course est un poussoir qui est guidé par le boîtier.

3. Interrupteur à pression selon l'une des revendications précédentes, dans lequel la membrane est en métal.

4. Interrupteur à pression selon l'une des revendications précédentes, dans lequel la butée moulée est en une masse de remplissage durcie.

5. Interrupteur à pression selon la revendication 4, dans lequel la masse de remplissage est une résine de polyuréthane ou une résine epoxy.

6. Procédé de fabrication d'un interrupteur à pression pour des pressions allant jusqu'à une pression maximum (pₘₐₓ) admissible, selon la revendication 1, comprenant les étapes suivantes :
- fixation d'une membrane (2) dans un boîtier (1), la membrane (2) présentant une face sur laquelle peut agir une pression p ;
- sollicitation de la membrane (2) par la pression maximum (pₘₐₓ) admissible, à la suite de quoi la membrane (2) est infléchie ;
- remplissage d'une cavité (3) qui se forme entre une paroi intérieure de boîtier et une face de la membrane (2) qui est détournée de la pression, par une masse de remplissage liquide tandis que la pression maximum (pₘₐₓ) admissible est maintenue ;
- durcissement de la masse de remplissage.
